# EUROPÄISCHE PATENTSCHRIFT

(11) **EP 0 030 622 B1**
(45) Veröffentlichungstag und Bekanntmachung des Hinweises auf die Patenterteilung: **15.06.1983**
(21) Anmeldenummer: 80106997.2
(22) Anmeldetag: 13.11.1980
(51) Int. Cl.: E02D 17/08

(54) **Verbauplatte für eine Grabenverbauvorrichtung**
Shoring plate for a trenching device
Panneau de blindage pour dispositif de creusement de tranchées

(30) Priorität: 01.12.1979 DE 2948458
(43) Veröffentlichungstag der Anmeldung: 24.06.1981
(73) Patentinhaber: Krings, Josef, D-5138 Heinsberg-Oberbruch (DE)
(72) Erfinder: Krings, Josef, D-5138 Heinsberg-Oberbruch (DE)
(74) Vertreter: Rauh, Wolfgang Kurt

## Beschreibung

Die Erfindung betrifft eine Verbauplatte für eine Grabenverbauvorrichtung, bestehend aus ggf. mit Abdeckblechen verkleideten, miteinander starr verbundenen Profilstahlelementen, wobei an den Schmalseiten der Verbauplatte als Hohlprofile ausgebildete Profilstahlelemente angeordnet sind, die ihrerseits Führungsköpfe zum Anschluß an benachbarte Stützen oder Verbauplatten aufweisen.

Aus der DE-AB 2 456 690 ist eine als sogenannte Randträgerplatte ausgebildete Verbauplatte bekannt, die mit ihren an den Schmalseiten an Hohlprofilen befestigten, leistenförmigen Führungsköpfen in lotrechte Stützen einsetzbar ist und abwechselnd mit dieser schrittweise in das Erdreich abgesenkt werden kann.

Es gibt auch Verbaupiatten, die ohne Stützen in den Erdboden bzw. einen Graben oder dgl. abgesenkt werden und an ihren Enden zur Innenseite weisende Führungsschienen tragen, in denen entweder hierzu rechtwinklig angeordnete weitere Verbauplatten oder Spreizen einsetzbar sind. Man bezeichnet diese Verbauplatten auch als Schachtverbauplatten, weil sie zu drei oder vier Platten zusammengefaßt einen Verbau für einen Schacht bilden können.

Schließlich gibt es Verbauplatten, die lediglich in ihrer Mitte eine lotrechte Führungsschiene aufweisen, in denen die Spreizen aufgenommen sind. Man bezeichnet diese Bauart als Mittelträgerplatten. Sie können ohne besondere Stützen eingebaut werden und stoßen mit einander überlappenden Führungsköpfen oder Leisten aneinander.

Für den Bauunternehmer stellen Verbauplatten beträchtliche Teile des Betriebsvermögens dar, und es kommt auf eine weitgehende Ausnutzung der vorhandenen Betriebsmittel an. Es ist daher sehr erwünscht, die Typenanzahl so gering wie möglich und die Anwendbarkeit der vorhandenen Verbauplatten so vielseitig wie möglich vorzusehen.

Der Erfindung liegt die Aufgabe zugrunde, eine Verbauplatte zu schaffen, die ohne großen Aufwand in wenigstens zwei der oben genannten Verbauplattenarten umwandelbar ist und damit eine bessere Ausnutzung ermöglicht.

Die Erfindung wird darin gesehen, daß die Verbauwand mindestens ein lotrechtes Hohlprofil mit auf der Innenseite der Verbauwand übereinander angeordneten, waagerechten Schlitzöffnungen aufweist, daß eine als C- oder U-Profil ausgebildete Führungsschiene auf der Rückseite ihres Steges durch die Schlitzöffnungen des lotrechten Hohlprofils steckbare und mit zueinander lotrecht fluchtenden Durchgangsöffnungen versehene, waagerechte Laschen trägt und daß eine durch die Durchgangsöffnungen steckbare Verriegelungsstange mit an den Laschen und/oder dem Hohlprofil angreifenden Keilelementen vorgesehen ist.

Weitere Merkmale der Erfindung sind in den abhängigen Ansprüchen angegeben.

Mit der erfindungsgemäßen Ausbildung ist es möglich, mit wenigen Handgriffen aus einer Randträgerplatte durch Ansetzen der Führungsschiene eine Schachtplatte zu machen. Diese ermöglicht beispielsweise das Abschließen eines Grabens oder den Ausbau von Grabenerweiterungen, bei denen die sonst üblichen Stützen nicht anwendbar sind. Anstelle einer besonderen Platte sind nur die zusätzlichen Führungsschienen und Verriegelungsstangen notwendig. Wenn die Verbauplatte ein Hohlprofil mit Schlitzöffnungen in ihrer Mitte aufweist, läßt sie sich auch in eine Mittelträgerplatte umwandeln. Es ergibt sich somit ein einfaches und zweckmäßiges Baukastensystem.

Nachstehend ist die Erfindung anhand von in der Zeichnung dargestellten Ausführungsbeispielen näher erläutert, und zwar zeigt
Fig. 1 eine perspektivische Darstellung eines Teiles einer Verbauplatte gemäß der Erfindung in teilweise aufgebrochenem Zustand und in Explosionsdarstellung,
Fig. 2 eine perspektivische Darstellung einer Führungsschiene,
Fig. 3 einen lotrechten Querschnitt durch eine Verbauplatte mit einer Führungsschiene,
Fig.4 eine vergrößerte Draufsicht auf das Hohlprofil und die hiermit verbundene Führungsschiene,
Fig. 5 eine vergrößerte Draufsicht ähnlich Fig. 4 bei einer anderen Ausführungsform,
Fig. 6 ein Hohlprofil, eine Verriegelungsstange und eine Führungsschiene der Ausführungsform nach Fig. 5 in perspektivischer Darstellung und
Fig. 7 einen teilweise verkleinerten lotrechten Querschnitt durch ein Hohlprofil mit hiermit verbundener Führungsschiene bei der Ausführungsform nach Fig. 5.

Die in Fig. 1 dargestellte Verbauplatte besteht aus einem Hauptteil 1, wenigstens einem lotrechten Hohlprofil 2 und je einem an den Schmalseiten angeordneten Führungskopf 3. Der Hauptteil kann in beliebiger Weise aufgebaut sein, d. h. aus dicht aneinander gesetzten Stahlprofilen oder, wie dargestellt, aus mit Abstand voneinander angeordneten, waagerechten C-Profilträgern 4 und diese lotrecht durchziehenden Rohren 5 gebildet sein, wobei dieser Teil beidseitig von Deckplatten 6 bedeckt ist. Der untere Teil 7 der Verbauplatte ist abgeschrägt und als Schneide ausgebildet.

Der Führungskopf 3 kann aus einem C-Profilträger, einem Rohrprofil oder, wie dargestellt, aus einem T-Profil bestehen und ist in eine Führungsbahn einer entsprechend ausgebildeten Stütze oder benachbarten Verbauplatte einsetzbar.

Das lotrechte Hohlprofil 2 weist an der Innenseite der Verbauplatte mit Abstand übereinander angeordnete, waagerechte Schlitzöffnungen auf.

Zur Umrüstung der Verbauplatte der Fig. 1 in eine Schachtverbauplatte ist eine Führungsschiene 9 (Fig. 2) in der Form eines U- oder C-Profils vorgesehen, dessen Abmessungen ausreichen, übereinander angeordnete Schuhe von nicht dargestellten Spreizen oder einen Führungskopf einer rechtwinklig zur Verbauplatte anzuordnenden weiteren Verbauplatte aufzunehmen.

Eine solche Führungsschiene 9 weist an der Rückseite ihres Steges 10 angesetzt waagerech-' te Laschen 11 auf, die jeweils eine etwa halbkreisförmige Durchgangsöffnung 12 haben (Fig. 4).

Durch die übereinander fluchtenden Durchgangsöffnungen 12 wird, wenn die Laschen 11 durch die Schlitzöffnungen 8 gesteckt sind, eine Verriegelungsstange 13 geführt, auf der in Abständen entsprechnd dem Abstand der Laschen 11 nockenartige Drehkeile 14 sitzen, die sich bei einer Drehung der Verriegelungsstange 13 an der Innenseite 15 der mit Schlitzöffnungen 8 versehenen Wand des Hohlprofils 2 abstützen. Zweckmäßig ist, wie Fig. 3 zeigt, jeweils ober-und unterhalb einer Lasche 11 ein Drehkeil 14 vorgesehen.

Am oberen Ende der Verriegelungsstange 13 ist ein radial abstehender Hebelarm 16'angeordnet, der an seinem freien Ende eine Stützschraube 17 trägt, die an einer Wand des Hohlprofils 2 angreift und die Drehkeile 14 unter Spannung hält.

Am unteren Ende des Hohlprofils 2 ist an der Innenseite der Rückwand eine Stützplatte 18 für die Verriegelungsstange 13 eingeschweißt.

Die Fig. 5-7 zeigen eine andere Ausführungsform nach der Erfindung. Auch hier sind an der Rückseite der Führungsschiene 9 waagerechte Laschen 21 angeschweißt, die durch Schlitzöffnungen 20 im Hohlprofil 2 einsteckbar sind. Entgegen der vorbeschriebenen Ausführungsform sind in den Laschen 21 übereinander fluchtend angeordnete Durchgangsöffnungen 22 in der Form von Bohrungen vorgesehen, die ggf. an der dem Steg 10 der Führungsschiene 9 zugewandten Seite angefaßt sein können oder von der Vorderwand 19 des Hohlprofiles 2 bedeckt sind. Parallel zu dieser Vorderwand 19 ist an jeder Durchgangsöffnung 22 anschließend ein rechteckiger Ausschnitt 25 vorgesehen.

Wie Fig. 6 zeigt, dient zur Verbindung des Hohlprofils 2 mit der Führungsschiene 9 eine Verriegelungsstange 23 mit axial gerichteten Flachkeilen 24, die sich nach oben hin verjüngen. Diese sind so bemessen, daß sie durch die Durchgangsöffnungen 22 und die Ausschnitte 25 einführbar sind.

Nach der Montage der Führungsschiene 9 am Hohlprofil 2 wird die Verriegelungsstange 23 zunächst von oben durch die untereinander fluchtenden Durchgangsöffnungen 22, 25 gesteckt und dann um 90° in die in Fig. 5 gezeigte Stellung gedreht. In dieser Stellung wird die am oberen Ende der Verriegelungsstange 23 angebrachte Spannschraube 27 gegen eine im Hohlprofil- 2 eingeschweißte Stützplatte 26 gezogen und die Verriegelungsstange 23 gegen die Vorderwand des Hohlprofils (Fig. 7) angepreßt. Gleichzeitig wird damit die Führungsschiene 9 dicht an das Hohlprofil 2 angezogen.

Das Hohlprofil 2 ist zweckmäßig unmittelbar neben dem Führungskopf 3 angeordnet. Es ist aber auch möglich, Hohlprofile 2 an anderen Stellen der Verbauplatte, z. B. in deren Mitte vorzusehen, so daß auf einfache Weise auch Mittelträgerplatten durch Ansetzen einer Führungsschiene 9 gebildet werden können.

## Patentansprüche

1. Verbauplatte für eine Grabenverbauvorrichtung, bestehend aus ggf. mit Abdeckblechen verkleideten, miteinander starr verbundenen Profilstahlelementen (4, 5), wobei an den Schmalseiten der Verbauplatte als Hohlprofile ausgebildete Profilstahlelemente (2) angeordnet sind, die ihrerseits Führungsköpfe (3) zum Anschluß an benachbarte Stützen oder Verbauplatten aufweisen, dadurch gekennzeichnet, daß die Verbauwand mindestens ein lotrechtes Hohlprofil (2) mit auf der Innenseite der Verbauwand übereinander angeordneten, waagerechten Schlitzöffnungen (8, 20) aufweist, daß eine als C- oder U-Profil ausgebildete Führungsschiene (9) auf der Rückseite ihres Steges (10) durch die Schlitzöffnungen (8, 20) des lotrechten Hohlprofiles (2) steckbare und mit zueinander lotrecht fluchtenden Durchgangsöffnungen (12, 22, 25) versehene, waagerechte Laschen (11, 21) trägt und daß eine durch die Durchgangsöffnungen (12, 22) steckbare Verriegelungsstange (13,.23) mit an den Laschen (11, 21) und/oder dem Hohlprofil (2) angreifenden Keilelementen (14,24) vorgesehen ist.

2. Verbauplatte nach Anspruch 1, dadurch gekennzeichnet, daß mindestens ein mit einem Führungskopf (3) verbundenes lotrechtes Hohlprofil als ein mit Schlitzöffnungen (8, 20) versehenes Hohlprofil (2) ausgebildet ist.

3. Verbauplatte nach Anspruch 1 oder 2, dadurch gekennzeichnet, daß das Hohlprofil (2) ein Rechteckprofil ist.

4. Verbauplatte nach Anspruch 1 oder 2, dadurch gekennzeichnet, daß das Hohlprofil (2) ein C-Profil ist.

5. Verbauplatte nach einem der Ansprüche 1 bis 4, dadurch gekennzeichnet, daß die Durchgangsöffnungen (12,22) so angeordnet sind, daß sie bei in das Hohlprofil (2) eingesteckten Laschen (11, 21) die Innenseite (19) der geschlitzten Wand (15) des Hohlprofils (2) tangieren.

6. Verbauplatte nach einem der Ansprüche 1 bis 5, dadurch gekennzeichnet, daß die Keilelemente (14, 24) nockenartige Drehkeile (14) sind und daß am oberen Ende der Verriegelungsstange (13) eine Verriegelungseinrichtung (16, 17) vorgesehen ist.

7. Verbauplatte nach einem der Ansprüche 1 bis 5, dadurch gekennzeichnet, daß die Keilelemente (14,24) axiale, sich nach oben verjüngende Flachkeile (24) sind, daß an die Durchgangsöffnungen (22) anschließende Ausnehmungen (25) zum Durchstecken der Flachkeile (24) vorgesehen sind und daß am oberen Ende der Verriegelungsstange (23) eine Verriegelungseinrichtung (26,27) vorgesehen ist.

8. Verbauplatte nach Anspruch 6, dadurch gekennzeichnet, daß die Verriegelungseinrichtung (16, 17) aus einem an der Verriegelungsstange (13) waagerecht angeordneten, radialen Hebelarm (16) und einer an dessen freiem Ende angeordneten, waagerecht gegen eine Wand des Hohlprofils (2) abstützbaren Stützschraube (17) besteht.

9. Verbauplatte nach Anspruch 7, dadurch gekennzeichnet, daß am oberen Ende der Verriegelungsstange (23) ein radialer Hebelarm mit einer parallel zur Verriegelungsstange (23) gerichteten Stützschraube (27) angeordnet ist und daß im Hohlprofil (2) eine Stützplatte (26) für die Stützschraube (27) vorgesehen ist.

10. Verbauplatte nach einem der Ansprüche 1 bis 9, dadurch gekennzeichnet, daß ein mit den waagerechten Schlitzöffnungen (8, 20) versehe= nes Hohlprofil (2) mittig in der Verbauplatte angeordnet ist.

## Claims

1. Shoring plate for a trenching device, consisting of profile steel elements (4, 5), which are rigidly coupled with each other and, eventually, covered with cover plates, whereby at the small sides of said shoring plate profile steel elements (2) are placed, which are made of hollow profiles, and have leading heads (3) for coupling to adjacent supports or shoring plates, characterized in that the shoring plate is provided with at least one vertical hollow profile (2) having on the inner side of the shoring plate superimposed, horizontal slot openings (8, 20), that a C- or U-shaped profile guide bar (9) supports horizontally disposed joints (11, 21) on the rear side of its ribs (10), whereby said joints are insertable through the slot openings of the vertical hollow profile (2) and through corresponding throughput openings (11, 22, 25) which are vertically flush with respect to each other and that a locking rod (13, 23) is provided having wedge elements (14, 24) adapted to endage the joints (11,21) and/or said hollow profile (2) and is adapted to be inserted through said throughput openings (12, 22).

2. Shoring plate according to claim 1, characterized in that at least one vertical hollow profile is shaped into a hollow profile (2) which has slot openings (8, 20).

3. Shoring plate according to claim 1 or 2, characterized in that the hollow profile (2) is a rectangular profile.

4. Shoring plate according to claim 1 or 2, characterized in that the hollow profile (2) is a. C-shaped profile.

5. Shoring plate according to one of the claims 1 to 4, characterized in that the throughput openings (12, 22) are so disposed that they touch the inner side (9) of the slotted wall (15) of the hollow profile (2) when the joints (11, 21) are inserted in the hollow profile (2).

6. Shoring plate according to one of the claims 1 to 5, characterized in that the wedge elements (14, 24) are cam-like turnable wedges (14) and that on the upper end of the locking rod (13) a locking device (16,17) is provided.

7. Shoring plate according to one of the claims 1 to 5, characterized in that the wedge elements (14, 24) are axial upwardly tapering flat wedges (24), that recesses (25) are provided adjacent to said throughput openings (22) for inserting the flat wedges (24) and that a locking device (26, 27) is provided at the upper end of the locking rod (23).

8. Shoring plate according to claim 6, characterized in that the locking device (16, 17) consists of a radial lever arm (16) horizontally mounted on the locking rod (13) and a support screw (17) on its free end which horizontally supports against a wall of the hollow profile (2).

9. Shoring profile according to claim 7, characterized in that a radial lever arm is provided by a support screw (27) disposed parallel to the locking rod (23), and that a support plate (26) is provided in the hollow profile (2) for the support screw (27).

10. Shoring profile according to one of the claims 1 to 9, characterized in that a holiow profile (2) having horizontal slot openings (8,20) is centrally disposed in the shoring plate.

## Revendications

1. Plaque de soutènement pour dispositif de soutènement de tranchée, comportant des profilés d'acier (4, 5) liés rigidement entre eux et éventuellement recouverts de plaques de revêtement, dans laquelle des profilés creux (2) sont agencés le long des petits côtés de ladite plaque de soutènement et présentent de leur côté des têtes de guidage (3) en vue d'une liaison à des appuis ou à des plaques de soutènement voisins, caractérisée en ce que la paroi de soutènement comporte au moins un profilé creux vertical (2) pourvu d'ouvertures (8, 20) en forme de fentes horizontales agencées l'une au-dessus de l'autre du côté intérieur de ladite paroi de soutènement, en ce que un rail de guidage (9) profilé en C ou en U porte sur son dos (10) des pattes horizontales (11, 21), pouvant être introduites dans les fentes (8, 20) du profilé creux vertical (2) et pourvues d'ouvertures traversantes (12, 22, 25) alignées verticalement et en ce qu'il est prévu une tige de verrouillage (13, 23) pouvant être introduite dans les ouvertures traversantes (12, 22) et pourvue de clavettes (14,24) prenant appui sur les pattes (11, 21) et/ou sur le profilé (2).

2. Plaque de soutènement selon la revendication 1, caractérisée en ce que au moins un profilé vertical relié à une tête de guidage (3) est un profilé creux (2) pourvu d'ouvertures (8, 20) en forme de fente.

3. Plaque de soutènement selon la revendication 1 ou 2, caractérisée en ce que le profilé creux (2) est à section rectangulaire.

4. Plaque de soutènement selon la revendication 1 ou 2, caractérisée en ce que le profilé creux (2) est profilé en C.

5. Plaque de soutènement selon l'une des revendications 1 à 4, caractérisée en ce que les ouvertures traversantes (12, 22) sont agencées de façon qu'elles tangentent la paroi interne (19) de la paroi fendue (15) du profilé creux (2) lorsque les pattes (11, 21) sont introduites dans ledit profilé (2).

6. Plaque de soutènement selon l'une des revendications 1 à 5, caractérisée en ce que les clavettes (14, 24) sont des cames rotatives (14) et en ce qu'un dispositif de verrouillage (16, 17) est prévu à l'extrémité supérieure de la tige de verrouillage (13).

7. Plaque dé soutènement selon l'une des revendications 1 à 5, caractérisée en ce que les clavettes (14, 24) sont des coins plats (24) convergeant vers le, haut, en ce que des échancrures (25) contigues aux ouvertures traversantes (22) sont prévues pour le passage des coins plats (24) et en ce qu'un dispositif de verrouillage (26, 27) est prévu à l'extrémité supérieure de la tige de verrouillage (23).

8. Plaque de soutènement selon la revendication 6, caractérisée en ce que le dispositif de verrouillage (16, 17) comporte un bras de levier radial (16) agencé horizontalement sur la tige de verrouillage (13) et une vis de pression (17) agencée à extrémité libre dudit bras et prenant appui horizontalement contre une paroi du profilé creux (2).

9. Plaque de soutènement selon la revendication 7, caractérisée en ce que, à l'extrémité supérieure de la tige de verrouillage (23), est agencé un bras de levier radial pourvu d'une vis de pression (27) parallèle à la tige de verrouillage (23) et en ce que, dans le profilé creux (2), est prévue une plaque d'appui (26) pour la vis de pression (27).

10. Plaque de soutènement selon l'une des revendications 1 à 9, caractérisée en ce qu'un profilé creux (2) pourvu d'ouvertures horizontales (8, 20) en forme de fente est disposé au milieu de ladite plaque de soutènement.
